# FASCICULE DE BREVET EUROPEEN

(11) **EP 0 156 673 B1**
(45) Date de publication et mention de la délivrance du brevet: **02.11.1988**
(21) Numéro de dépôt: 85400288.8
(22) Date de dépôt: 19.02.1985
(51) Int. Cl.: E02D 5/76, E02D 5/62, E02D 7/26, E21D 20/02

(54) **Procédé pour enfoncer et sceller une armature dans le sol, dispositif et armature pour la mise en oeuvre de ce procédé**
Verfahren zum Eintreiben und Feststellen eines Felsankers, Vorrichtung und Anker dafür
Earth anchor driving and fastening method, device and anchor therefor

(30) Priorité: 23.02.1984 FR 8402742
(43) Date de publication de la demande: 02.10.1985
(73) Titulaire: Louis, Claude, F-75007 Paris (FR)
(72) Inventeur: Louis, Claude, F-75007 Paris (FR)
(74) Mandataire: Michardière, Bernard

(56) Documents cités:
- FR-A- 1 230 326
- FR-A- 1 542 544
- FR-A- 2 335 319
- FR-A- 2 367 183
- FR-A- 2 541 703
- US-A- 3 222 873
- US-A- 3 377 807

## Description

L'invention est relative à un procédé pour enfoncer et sceller une armature dans le sol, procédé du genre de ceux selon lesquels on utilise une armature munie d'un conduit longitudinal s'ouvrant à son extrémité destinée à se trouver dans le sol; on monte sur cette armature, à l'autre extrémité, un dispositif de jonction comprenant un cylindre formant enclume et définissant une chambre communiquant avec le conduit longitudinal de l'armature, on envoie un produit de scellement sous pression à l'extrémité du conduit dans le sol, et on frappe, à l'aide d'un marteau ou analogue, sur le cylindre qui transmet mécaniquement le choc à l'armature.

Un procédé de ce genre est connu et décrit par exemple dans le brevet GB-A-902 687. Toutefois, la mise en oeuvre et l'efficacité de ce procédé demandent à être améliorées.

L'invention a pour but, surtout, de rendre le procédé du genre défini précédemment tel qu'il réponde mieux que jusqu'à présent aux diverses exigences de la pratique, et notamment tel que son efficacité soit nettement améliorée et que sa mise en oeuvre soit simplifiée.

Selon l'invention, un procédé pour enfoncer et sceller une armature dans le sol, du genre défini précédemment, est caractérisé par le fait que le produit de scellement injecté est un coulis de scellement liquide, qu'on envoie sous pression le coulis de scellement liquide, à l'aide d'une pompe de telle sorte que la pression statique du liquide soit supérieure à 20 MPa (200 bars) et que l'énergie cinetique du coulis à la sortie du conduit de l'armature soit suffisamment haute pour provoquer un coupage hydraulique du sol, et que l'on frappe sur le cylindre avec un marteau de vibro-fonçage à une fréquence suffisante pour éviter la reconstitution du sol entre deux chocs, cette fréquence étant supérieuie à 10 Hz.

La viscosité du coulis de scellement liquide est généralement inférieure à 100 centipoises et, avantageusement, inférieure à 20 centipoises.

De préférence, la fréquence des chocs est de l'ordre de 50 Hz et notamment d'environ 70 Hz.

Avantageusement, la pression statique d'arrivée du liquide dans la chambre du cylindre est de l'ordre de 80 MPa (800 bars), notamment de l'ordre de 100 MPa (1000 bars).

Ces hautes pressions permettent de donner au coulis de scellement à la sortie du conduit longitudinal formant gicleur une énergie cinétique très élevée (vitesses supersoniques) permettant de fragmenter le terrain.

En opérant dans les conditions du procédé de l'invention défini ci-dessus, la pénétration des armatures dans le sol s'effectue facilement et rapidement grâce au découpage du matériau du sol qui se produit sous l'effet percutant du jet de fluide à très haute vitesse. Le coulis de scellement peut être à base de ciment ou de résine, ou d'autres liants; dans le cas d'un coulis de scellement à base de ciment, si l'on désigne par c le poids de ciment dans le coulis et par e le poids d'eau, ce coulis peut être caractérisé par un rapport c/e voisin de ou égal à 1.

De préférence, on commande des augmentations momentanées de la pression de refoulement de la pompe et on synchronise les chocs sur l'armature avec ces augmentations de pression.

On peut introduire, dans le conduit longitudinal de l'armature, un tube, notamment semi-rigide, indépendant de ladite armature et traversant le cylindre formant enclume par un passage latéral, ledit tube étant relié directement à la pompe et débouchant à la pointe de l'armature par un gicleur.

L'invention est également relative à un dispositif pour la mise en oeuvre d'un procédé tel que défini précédemment, ce dispositif comprenant une armature munie d'un conduit longitudinal s'ouvrant à son extrémité destinée à se trouver dans le sol, un dispositif de jonction comprenant un cylindre formant enclume définissant une chambre communiquant avec le conduit longitudinal de l'armature, ledit cylindre étant relié rigidement à la tête de l'armature, des moyens étant prévus pour injecter à l'extrémité du ronduit dans le sol, un produit de scellement sous pression, et des moyens étant prévus pour frapper sur le cylindre qui transmet mécaniquement le choc à l'armature; selon l'invention, le dispositif est caractérisé par le fait que les moyens pour injecter le produit de scellement dans la chambre comprennent des moyens de pompage tels que la pression statique du liquide soit supérieure à 20 MPa (200 bars) tandis que les moyens pour frapper sur le piston comprennent un marteau vibro-percutant, monté sur une glissière support, propre à fonctionner à une fréquence suffisante pour éviter la reconstitution du sol entre deux chocs et la mobilisation du frottement intergranulaire, fréquence supérieure à 10 Hz, le produit de scellement étant formé par un coulis de scellement liquide.

Avantageusement, des moyens de commande sont prévus pour provoquer des augmentations momentanées de la pression de refoulement de la pompe, la fréquence et la phase des chocs étant ajustées sur ces augmentations momentanées de la pression de refoulement.

L'invention est également relative à une armature pour la mise en oeuvre du procédé défini précédemment, cette armature comportant un conduit longitudinal s'ouvrant à son extrémité destinée à se trouver dans le sol, caractérisée par le fait que le diamètre du trou de sortie du conduit, ou d'un tube introduit dans ce conduit, à ladite extrémité, est relativement faible de manière que ce trou constitue un gicleur, ce diamètre étant de l'ordre de quelques millimètres, notament de l'ordre de 1 à 2 mm.

L'invention consiste, mises à part les dispositions exposées ci-dessus, en certaines autres dispositions dont il sera plus explicitement question ci-après à propos de moder de réalisation particuliers décrits avec référence aux dessins ci annexés.
La figure 1, de ces dessins, est un schéma d'un dispositif pour la mise en oeuvre du procédé selon l'invention.
La figure 2 est une vue en plan d'une armature.
La figure 3 est un schéma, à plus grande échelle, d'un détail du dispositif de la figure 1.
La figure 4 est un schéma montrant, d'une manière semblable à la figure 3, une variante de réalisation.
La figure 5 est un diagramme illustrant des variations de la pression de refoulement de la pompe.
La figure 6, enfin, illustre une autre variante de réalisation.

En se reportant aux dessins, notamment à la figure 1, on peut voir un dispositif pour la mise en place et le scellement d'armatures 1 dans le sol S.

Ce dispositif comprend un marteau vibro-percutant 2 à haute performance notamment du type pneumatique ou hydraulique. Ce marteau 2 est monté sur une glissière-support 3 comportant un guide mobile 4 et un guide fixe 5 pour maintenir l'armature 1 à enfoncer dans le sol S tout en lui laissant une possibilité de coulisser suivant sa direction longitudinale. L'ensemble de la glissière 3 et du marteau 2, avec l'armature 1 à vibro-foncer dans le sol S, peut avoir toute orientation souhaitée, de même que la surface extérieure du sol ou terrain S proprement dit. La glissière 3, et les éléments montés dessus, peuvent être supportés par le bras orientable d'une pelle hydraulique ou engin analogue.

Le marteau vibro-percutant 2, ou marteau de vibro-fonçage est propre à fonctionner à une fréquence suffisante pour entraîner la liquéfaction de certains sols (sables entre autres) et pour éviter la reconstitution du sol dans la zone de la pointe 6 de l'armature, entre deux chocs successifs. Le frottement latéral se trouve alors considérablement réduit. Cette fréquence est supérieure à 10 Hz et est de préférence de l'ordre de 50 Hz et notamment dénviron 70 Hz.

L'armature 1 est munie d'un conduit longitudinal 7 débouchant par une ouverture 8 au niveau de la pointe 6, c'est-à-dire au niveau de l'extrémité de l'armature destinée à se trouver dans le sol. Cette ouverture 8 peut être agencée sous la forme d'un gicleur c'est-à-dire avoir un diamètre réduit, de l'ordre de quelques millimètres, avantageusement de l'ordre de 2 mm. Le conduit longitudinal 7 débouche également à l'autre extrémité 9 de l'armature 1 par une ouverture 10. Par contre, aucune communication n'est prévue radialement entre le conduit 7 et l'extérieur, sur toute la longueur de la paroi entourant ce conduit entre les ouvertures 8 et 10. Ainsi, lorsque du liquide de scellement est injecté par l'ouverture 10, il ne peut sortir que par l'ouverture 8. L'extrémité 9 de l'armature destinée à rester hors du sol est équipée de moyens de montage, notamment formés par un filetage extérieur 11 pour un dispositif de jonction 12 (figures 1, 3 et 4) ou tête de battage. L'armature 1 peut être constituée de plusieurs éléments raboutés.

Les armatures à vibro-foncer et à sceller dans le sol, selon l'invention, comprennent donc essentiellement:
- une tête spéciale 9 avec adaptations pour recevoir la tête de battage 12 transmettant les pressions de vibro-fonçage. Cette tête 9 est également pourvue de systèmes d'accrochage, filetage ou autres, permettant de fixer, à la fin du scellement, divers dispositifs sur l'armature scellée;
- la tige proprement dite la consituée essentiellement d'un profilé de forme variable (cruciforme, tige creuse, tige avec enveloppe extérieure, etc...) ayant donc un conduit longitudinal 7 pour permettre le transport du fluide de vibro-fonçage.

La pointe 6 permet d'assurer la réalisation du jet et la fragmentation du terrain sur le plan mécanique. La géométrie de cette pointe 6, avec éventuellement un surdiamètre et des taillants (éléments pour découper mécaniquement les roches) est étudiée pour faciliter au mieux la pénétration de la tige 1 dans le terrain.

Le dispositif de jonction 12 comprend un cylindre (fig. 3) 13 destiné à être fixé sur l'extrémité 9 de l'armature 1. Pour assurer cette fixation, comme montré par exemple sur la figure 3, le cylindre 13 peut comporter un alésage taraudé 14 destiné à être vissé sur le filetage extérieur d'un manchon 15 comportant lui-même un alésage taraudé propre à être vissé sur l'extrémité filetée 11 de l'armature 1. Le manchon 15 peut comporter un épaulement périphérique 16 faisant saillie vers l'extérieur servant de butée axiale au cylindre 13. Une chambre 17 est définie par l'enveloppe du cylindre 13, cette chambre 17 étant coaxiale à l'armature 1 lorsque le cylindre 13 est monté sur cette armature. Ladite chambre 17 communique directement avec le conduit longitudinal 7 de l'armature 1. Des moyens d'étanchéité sont prévus entre l'armature et le manchon 15 et entre le manchon 15 et le cylindre 13. La chambre 17 est reliée par un canal 18 comportant un clapet anti-retour 19 à une canalisation 20 de refoulement d'une pompe 21 (figure 1) propre à injecter sous haute pression, dans la chambre 17, le produit de scellement contenu dans un réservoir 22.

La pression statique d'arrivée du produit de scellement dans la chambre 17, pression établie par la pompe 21, est supérieure à 20 MPa (soit 200 bars), de préférence supérieure à 50 MPa (500 bars) et avantageusement de l'ordre de 80 MPa (800 bars) à 100 MPa (1000 bars). Le clapet 19 est propre à s'ouvrir dans le sens qui permet l'entrée du produit de scellement dans la chambre 17 en provenance de la canalisation 20, et à interdire l'écoulement en sens inverse.

Le produit de scellement utilisé est un coulis de scellement liquide L dont la viscosité est en général inférieurre à 100 centipoiser et, de préférence, inférieure à 20 centipoises.

Le coulis de scellement L est à base de ciment, ou résine ou autres liants. Dans le cas d'un coulis de scellement à base de ciment, si l'on désigne par c le poids de ciment dans le coulis et par e le poids d'eau, un coulis convenant bien au procédé de l'invention est caractérisé par un rapport _c/e égal ou sensiblement égal à 1.

Selon le mode de réalisation de la figure 3, la face transversale arrière du cylindre 13 est munie d'une protubérance formant enclume 23 sur laquelle vient frapper directement le marteau 2 schématiquement représenté. Comme montré sur la figure 1, on combine ce montage avec des moyens 24 permettant de commander des augmentations momentanées de la pression de refoulement de la pompe 21 et on synchronise les chocs, produits sur l'armature 1 par le marteau 2, avec ces augmentations de pression.

Sur la figure 5, on a représenté schématiquement la pression P de refoulement de la pompe 21 et donc la pression dans la canalisation 20 en fonction du temps t porté en abscisses. A des intervalles de temps At, correspondant à la période, la pression de refoulement subit une augmentation brutale AP pendant un temps relativement court pour reprendre sa valeur moyenne Pm. La variation ΔF commandée par les moyens 24 peut être de l'ordre de 50 % de la valeur Pm. Cette variation brutale provoque une onde de chocs hydrauliques transmise jusqu'a l'extrémité 6 de l'armature 1. Comme indiqué plus haut, Pm est supérieure à 20 MPa.

Les paramètres du système sont choisis de telle sorte que l'onde de choc hydraulique arrive à la pointe 6 de la tige se trouvant dans le sol pratiquement en même temps, mais légèrement avant, l'onde de choc mécanique produite par le choc du marteau 2 sur l'enclume 23. Par l'expression "légèrement avant", il faut comprendre que l'intervalle de temps entre l'arrivée de l'onde de choc hyraulique à la pointe 6 de la tige et l'arrivée de l'onde de choc mécanique est inférieur à un dixième et de préférence à un centième de la période des chocs produits par le marteau de vibro-fonçage 2. Cette période est réglée, en agissant sur le mécanisme de commande du marteau 2, de telle sorte qu'elle soit égale à At, cette dernière période étant choisie de manière à correspondre à une fréquence supérieure à 10 Hz.

La phase du choc par rapport à la montée de pression AP est réglée de telle sorte que la condition énoncée précédemment soit remplie, en tenant compte du fait que l'onde de choc mécanique, transmise par la tige 1 a une vitesse de propagation de l'ordre de 5 500 m/s, alors que l'onde de choc hydraulique, transmise par le liquide contenu dans le conduit longitudinal 7 a une vitesse de propagation inférieure, de l'ordre de 1 500 m/s. Autrement dit, si l'augmentation de pression AP se produit à l'instant t1 le choc mécanique sur l'enclume 23 devra se produire à un instant t1 + dt.

Les moyens de commande 24 peuvent comprendre un ensemble de commande 25 agissant sur le tarage d'un limiteur de pression 26 monté au refoulement de la pompe 21, de telle sorte que le diagramme de la figure 5 puisse être obtenu.

En opérant de la sorte, on provoque une réduction et même une annulation des contraintes ef fectives intergranulaires dans le sol, et la pénétration de la pointe 6 et de l'armature 1 est considérablement facilitée.

A titre d'exemple non limitatif, on peut indiquer que l'énergie des chocs du marteau 2 est de 300 à 400 joules par coup.

La figure 4 illustre une variante de réalisation dans laquelle les longueurs axiales du cylindre 13a et de la chambre 17a sont nettement supérieures à celles de la solution de la figure 3 afin de permettre un coulissement, de manière étanche, d'un piston 27 dans cette chambre 17a. Les éléments semblables ou jouant des rôles analogues à des éléments déjà décrits avec référence aux figures 1 et 3 sont désignés par les mêmes références numériques sans que la description soit reprise.

Le piston 27 fait saillie vers l'extérieur par une partie 28 munie de moyens de raccordement à des éléments de rallonge tels que 29 dont la longueur est choisie en fonction des conditions de travail et de manière à ajuster les paramètres pour obtenir les meilleures performances. Les moyens de raccordement entre la partie 28 et la ou les rallonges 29 peuvent être formés par tout système approprié tel que filetage ou système de crantage, etc...

Selon une première possibilité, le marteau 2 vient frapper, suivant le sens de la flèche F, directement sur la rallonge 29. Dans un premier temps, le choc provoque l'enfoncement du piston 27 dans le cylindre 13a et une augmentation de la pression du produit injecté et, dans un deuxième temps, le marteau 2 vient frapper sur le fond transversal 23a du cylindre 13a; le choc est alors transmis mécaniquement du cylindre 13a à l'armature 1 liée rigidement à ce cylindre.

Les paramètres du dispositif, notamment la distance d qui correspond à la course du piston 27 avant que le marteau 2 ne vienne frapper sur le fond 23a, sont choisis et réglés de telle sorte que l'onde de choc hydraulique, produite par l'enfoncement du piston 27 dans le cylindre 17a, parvienne à la pointe 6 de la tige pratiquement en même temps, mais légèrement avant (au sens défini précédemment) l'onde de choc mécanique.

La production de l'onde de choc hydraulique, à l'aide de l'enfoncement du piston 27, peut être utilisée indépendamment ou en combinaison avec les variations commandées AP de la pression de refoulement de la pompe 21.

Si l'on souhaite supprimer l'effet du piston 27, dans l'exemple de réalisation de la figure 4, on peut coiffer la partie 28 de la tige de piston en saillie, et son prolongement 29, par un chapeau 30, par exemple en acier, comportant un alésage borgne 31 dont la longueur axiale est choisie en fonction de la réduction souhaitée de l'effet du piston 27. Si la longueur axiale e de cet alésage 31 est supérieure à la longueurd de la partie en saillie lorsque le piston 27 est reculé au maximum, la face 32 du chapeau viendra en appui contre le fond 23a sans que le fond de l'alésage 31 vienne buter contre la rallonge 29. Dans ce cas, le choc du marteau 2 sur le chapeau 30 sera directement transmis au cylindre 13a et l'effet du piston 27 sera complètement supprimé. Si la distance e est inférieure à d l'effet du piston 27 sera partiellement réduit et la course de ce piston sera égale à d-e.

Il apparait donc que l'effet du piston 27, dans le mode de réalisation de la figure 4, peut être modulé à la demande en jouant sur la longueur des rallonges 29, et sur la profondeur e du chapeau 30 éventuellement utilisé.

Le dispositif de jonction 12 ou tête de battage reste donc un un organe complexe qui, en plus de la transmission des énergies mécanique et hydraulique permettant le vibro-fonçage, doit être en mesure d'assurer un phasage correct des ondes de choc mécanique et hydraulique.

Une autre variante, représentée sur la figure 6 et faisant partie intégrante de la présente invention, consiste à réaliser matériellement l'effet "jet" de la manière suivante. On introduit, dans le conduit longitudinal 7, un tube 33, notamment semi-rigide, indépendant de ladite armature 1. Le tube 33 traverse le cylindre 13b du dispositif de jonction 12 par un simple passage latéral 34 et est relié directement à la pompe, non représentée sur la figure 6. L'extrémité du tube 33 affleure l'extrémité de la pointe 6 de l'armature; le tube 33 peut être maintenu co-axialement à l'armature 1 par des manchons 35, notamment en matière souple, engagés avec serrage dans le conduit 7. Un gicleur 8a, dont les caractéristiques, notamment le diamètre, sont semblables à celles du gicleur 8 décrit précédemment, est monté à l'extrémité du tube 33 voisine de la pointe 6. Une telle variante présente l'avantage de rendre plus économique l'armature 1 restant dans le terrain et de simplifier considérablement le dispositif 12 formant tête de battage. Le gicleur 8a est, de plus, récupéré en fin de vibro-fonçage. simplement en tirant sur le tube 33 flexible et en maintenant la pression du fluide à l'intérieur.

Ceci étant, pour enfoncer et sceller une armature 1 dans le sol S, on procède comme suit.

On monte à l'extrémité 9 de cette armature le dispositif de jonction 12 qui est relié à la canalisation 20 (figure 1, et 4), formée par une tuyauterie flexible haute pression. On met en place l'armature 1 ainsi équipée dans les guides 4 et 5 portés par la glissière 3.

L'ensemble de la glissière 3, du marteau 2 et de l'armature 1 est ensuite orienté convenablement par rapport au terrain, selon la direction souhaitée d'enfoncement.

La pompe 21 est ensuite mise en marche pour injecter le liquide de scellement dans la chambre 17 ou 17a et le marteau vibro-percutant 2 est lui-même mis en marche de manière à frapper sur le cylindre 13 ou sur le piston 27 et le cylindre 13a.

La pression d'injection du coulis de scellement, qui résulte de la combinaison de la pression statique du liquide injecté dans la chambre et de la pression dynamique engendrée par les variations AP commandées de la presion et/ou par le choc sur le piston est suffisante pour provoquer la fragmentation du sol par le liquide injecté sous pression.

Lorsque la pression de refoulement de la pompe 21 est modulée comme schématisée sur la figure 5, on règle la fréquence et la phase du marteau 2 pour obtenir les performances optimales.

Dans le cas de la figure 6, le tube 33 est relié directement à la pompe 21 (non montrée). La pression de refoulement de la pompe peut être modulée comme schématisé sur la figure 5 et le phasage du marteau 2 est réalisé comme explique ci-dessus.

Le jet de fluide à très haute pression réalisé au niveau de l'ouverture 8 ou 8a à la pointe de l'armature 6 sert à la fois à perforer le sol ou les roches par un fluide à grande vitesse, et au scellement de l'armature.

Le fluide injecté a la propriété d'être très fluide à l'origine pour permettre ce phénomène de perforation du sol ou de la roche, et de faire prise par la suite après un certain délai, pour assurer le scellement de l'armature 1 et la consolidation du terrain à la fin du vibro-fonçage.

Le dispositif de jonction 12 placé en tête de l'armature 1 assure une triple fonction:
a) il transmet l'énergie mécanique de vibro-fonçage du marteau 2 à l'armature 1;
b) il transmet la pression statique de la pompe 21 pour le fluide de vibro-fonçage et de scellement;
c) il transforme une partie de l'énergie mécanique de vibro-fonçage en une surpression dynamique améliorant le vibro-fonçage cette surpression dynamique s'ajoute à la pression statique de la pompe et contribue ainsi à permettre la fragmentation du terrain et à réduire les contraintes effectives intergranulaires. Ce double effet facilite considérablement la pénétration de la tige à vibro-foncer ainsi que l'imprégnation et la diffusion du fluide dans le terrain en vue de sa consolidation ultérieure et du scellement de la tige lors de la prise et du durcissement dudit fluide.

Le phénomène produit par le jet de fluide à très haute pression est une sorte de découpage du matériau du sol sous l'effet percutant de ce jet de fluide à très haute vitesse.

L'injection du coulis de scellement sous haute pression permet d'obtenir une diffusion radiale importante du coulis. On assure une bonne consolidation latérale grâce à un bulbe de scellement dont le diamètre peut atteindre ou dépasser 40 cm.

Les armatures 1 peuvent avoir une section transversale variable, augmentant de la pointe vers l'extrémité 9. Par exemple, cette section transversale pourrait augmenter de 10 % à 30 % par tronçon de longueur déterminée, de 4 m par exemple

## Revendications

1. Procédé pour enfoncer et sceller une armature (1) dans le sol, selon lequel on utilise une armature (1) munie d'un conduit longitudinal (7) s'ouvrant à son extrémité destinée à se trouver dans le sol; on monte sur cette armature (1), à l'autre extrémité, un dispositif de jonction (12) comprenant un cylindre (13) formant enclume et définissant une chambre (17) communiquant avec le conduit longitudinal (7) de l'armature (1), on envoie un produit de scellement sous pression à l'extrémité du conduit dans le sol, et on frappe, à l'aide d'un marteau (2) ou analogue, sur le cylindre (13) qui transmet mécaniquement le choc à l'armature (1), caractérisé par le fait que le produit de scellement injecté est un coulis de scellement liquide; qu'on envoie sous pression le coulis de scellement liquide à l'aide d'une pompe (21) de telle sorte que la pression statique du liquide soit supérieure à 20 MPa (200 bars) et que l'énergie cinétique du coulis à la sortie (8) du conduit (7) de l'armature (1) soit suffisamment haute pour provoquer un coupage hydraulique du sol, et que l'on frappe sur le cylindre (13) avec un marteau de vibro-fonçage (2) à une fréquence suffisante pour éviter la reconstitution du sol entre deux chocs, cette fréquence étant supérieure à 10 Hz.

2. Procédé selon la revendication 1 ou 2 caractérisé par le fait que la viscosité du coulis de scellement liquide est inférieure à 100 centipoises et, avantageusement, inférieure à 20 centipoises.

3. Procédé selon l'une quelconque des revendications 1 à 3 caractérisé par le fait que la fréquence des chocs est de l'ordre de 50 Hz et notamment d'environ 70 Hz.

4. Procédé selon l'une quelconque des revendications 1 à 4 caractérisé par le fait que a pression d'arrivée du liquide dans la chambre (17) du cylindre (13) est de l'ordre de 80 MPa (800 bars), notamment de l'ordre de 100 MPa (1000 bars).

5. Procédé selon l'une quelconque des revendications précédentes caractérisé par le fait que le coulis de scellement est à base de ciment et correspond à un rapport c/e voisin de ou égal à 1, avec c = poids de ciment dans le coulis et e = poids d'eau.

6. Procédé selon l'une quelconque des revendications précedentes caractérisé par le fait que l'on commande des augmentations momentanées (AP) de la pression de refoulement de la pompe (21) et que l'on synchronise au maximum les chocs sur l'armature (1) avec ces augmentations de pression.

7. Procédé selon l'une quelconque des revendications précédentes caractérisé par le fait que l'on introduit dans le conduit longitudinal (7) de l'armature (1) un tube (33), notammant semi-rigide, indépendant de la dite armature (1) et traversant le cylindre (13b) formant enclume par un passage latéral (34), ledit tube étant relié directement à la pompe et débouchant à la pointe (6) de l'armature par un gicleur (8a).

8. Procédé selon l'une quelconque des revendications précédentes dans lequel on produit une onde de choc hydraulique caractérisé par le fait que les paramètres du système sont choisis de telle sorte que l'onde de choc hydraulique arrive à la pointe (6) de l'armature se trouvant dans le sol, pratiquement en même temps, mais légèrement avant, c'est-à-dire avec un écart de temps inférieur à un dixième, et de préférence inférieur à un centième de la période des chocs, l'onde de choc mécanique.

9. Dispositif pour la mise en oeuvre d'un procédé selon l'une quelconque des revendications précédentes comprenant une armature (1) munie d'un conduit longitudinal (7) s'ouvrant à son extrémité destinée à se trouver dans le sol, un dispositif de jonction (12) comprenant un cylindre (13) formant enclume définissant une chambre (17) communiquant avec le conduit longitudinal (7) de l'armature (1), ledit cylindre (13) étant relié rigidement à la tête de l'armature (1), des moyens étant prévus pour injecter à l'extrémité du conduit (7) dans le sol, un produit de scellement sous pression, et des moyens étant prévus pour frapper sur le cylindre qui transmet mécaniquement le choc à l'armature, caractérisé par le fait que les moyens pour injecter le prodùit de scellement dans la chambre (17) comprennent des moyens de pompage (21) tels que la pression statique du liquide soit supérieure à 20 MPa (200 bars), tandis que les moyens pour frapper comprennent un marteau vibro-percutant (2), monté sur une glissière support (3), propre à fonctionner à une fréquence suffisante pour éviter la reconstitution du sol entre deux chocs, fréquencé supérieure à 10 Hz, le produit de scellement étant formé par un coulis de scellement liquide.

10. Dispositif selon la revendication 10 ou 11 caractérisé par le fait qu'il comprend des moyens de commande (25) pour provoquer des augmentations momentanées (AP) de la pression de refoulement de la pompe (21), la fréquence et la phase des chocs étant ajustées sur ces augmentations momentanées de la pression de refoulement.

11. Elément d'ancrage pour la mise en oeuvre d'un procédé selon l'une quelconque des revendications 1 à 9 formé par une armature (1), comprenant un conduit longitudinal (7) s'ouvrant à son éxtrémité destinée à se trouver dans le sol caractérisé par le fait que le diamètre du trou de sortie (8, 8a) du conduit (7) ou d'un tube (33) introduit dans ce conduit (7), est relativement faible de manière que le trou (8, 8a) constitue une sorte de gicleur, ce diamètre étant de l'ordre de quelques millimètres, notamment de l'ordre de 2 mm.

## Claims

1. Process for driving and cementing in ground anchors (1) using an anchor rod (1) with a longitudinal pipe (7) open at its remote end in the ground; at the other end of the rod is an interface device (12) comprising a cylinder (13) acting as a dolly and containing a chamber (17) communicating with the longitudinal pipe (7) of the rod, and a hammer (2) or similar machine is used to strike the cylinder (13) which transmits, mechanically, the energy of impact to the rod (1), characterized in that the grout injected is a liquid grout; that the liquid grout is pumped in at pressure by a pump (21) such that the static pressure of the liquid is greater than 20 MPa (200 bars) and that the kinetic energy of the grout emerging from the pipe (7) in the tip (8) of the rod is high enough to produce hydraulic fracturing of the ground, and that the cylinder (13) is struck by a percussion/vibration hammer (2) at a frequency that is sufficient to prevent the ground reforming between successive impacts, this frequency being greater than 10 Hz.

2. Process according to claim 1, characterized in that the viscosity of the liquid grout is less than 100 centipoises and, preferably less than 20 centipoises.

3. Process according to claims 1 or 2, characterized in that the frequency of the hammer blows is of the order of 50 Hz and especially approximately 70 Hz.

4. Process according to any of the claims 1 to 3, characterized in that the inlet pressure of the liquid entering the chamber (17) of the cylinder (13) is of the order of 80 MPa (800 bars), and especially of the order of 100 MPa (1000 bars).

5. Process according to any of the above claims, characterized in that the grout is a cement-based grout with a c/e ratio of or around 1, with c = weight of cement in the grout, and e - weight of water.

6. Process according to any of the above claims, characterized in that there are short increases (AP) in the pump (21) discharge pressure and that the hammer blows on the rod (1) are synchronized at the utmost with these pressure increases.

7. Process according to any of the above claims, characterized in that the longitudinal pipe (7) of the rod (1) contains a tube (33), which may be semi-rigid, separate from the said rod (1), and emerging from cylinder (13b) forming the dolly through a side port (34), the said tube being connected directly to pump and its other end reaching the tip (6) of the anchor rod with a nozzle (8a).

8. Process according to any of the above claims, in which a hydraulic shock wave is produced, characterized in that the parameters of the system are chosen in such a way that the hydraulic shock wave arrives at the tip (6) of the rod in the ground practically at the same time as, but slightly before, which means less than one- tenth and preferably less than one-hundredth of the hammer blow period, the mechanical shock wave.

9. Device for implementing a process according to any of the above claims comprising an anchor rod (1) with a longitudinal pipe (7) open at its remote end in the ground, an interface device (12) comprising a cylinder (13) forming a dolly and containing a chamber (17) communicating with the longitudinal pipe (7) in the anchor rod (1), the said cylinder (13) being connected rigidly to the head of the anchor rod (1), with means for injecting, from the end of the pipe (7) in the ground, a grout under pressure, and means for striking the cylinder which transmits, mechanically, the impact energy to the anchor rod, characterized in that the means for injecting the grout into the chamber (17) include a pump (21) such that the static pressure of the liquid is greater than 20 MPa (200 bars), and the means for striking the blows include a percussion/vibration hammer (2) mounted on a slide frame (3), capable of operating at a frequency that is sufficient to prevent the ground reforming between blows, frequency greater than 10 Hz, the grout being a liquid grout.

10. Device according to claim 9, characterized in that it includes controls (25) for producing short increases (AP) in the pump (21) discharge pressure, the frequency and timing of the blows being adjusted to suit these short increases in the discharge pressure.

11. Ground anchor for use with a process according to any of the claims 1 to 6, consisting of an anchor rod with a longitudinal pipe (7) open at its remote end in the ground, characterized in that the diameter of the open end (8, 8a) of the pipe (7) or a tube (33) inside the pipe (7) is relatively small so that the open end (8, 8a) acts as a nozzle, this diameter being of the order of a few millimetres, and especially of the order of 2 millimetres.

## Patentansprüche

1. Verfahren zum Eintreiben und Festsetzen einer Armatur (1) im Boden, bei dem eine Armatur (1) verwendet wird, die mit einem längsverlaufenden Durchlaß (7) versehen ist, der an seiner Erdseite offen ist; bei dem an dem anderen Ende der Armatur (1) eine Verbindungseinrichtung (12) mit einem Zylinder (13) angebracht wird, der einen Amboß bildet und eine Kammer (17) begrenzt, die mit dem längsverlaufenden Durchlaß (7) der Armatur (1) kommuniziert, bei dem ein Feststellmittel unter Druck dem in der Erde befindlichen Ende des Durchlasses zugeführt wird, und bei dem ein Hammer (2) oder eine ähnliche Vorrichtung auf den Zylinder (13) schlägt, welcher den Schlag mechanisch auf die Armatur überträgt,

dadurch gekennzeichnet, daß das eingeführte Feststellmittel ein flüssiger Feststellbrei ist, daß der flüssige Feststellbrei durch eine Pumpe (21) unter Druck derart zuführt wird, daß der statische Druck der Flüssigkeit größer als 20 MPa (200 bar) ist und die kinetische Energie des Breis am Ausgang (8) des Durchlasses (7) der Armatur (1) groß genug ist, um ein hydraulisches Schneiden des Bodens zu bewirken, und daß ein Schlagbohrhammer (2) mit einer Frequenz auf den Zylinder (13) schlägt, die genügt, um das Zurückbilden des Bodens zwischen zwei Schlägen zu vermeiden, wobei die Frequenz größer als 10 Hz ist.

2. Verfahren nach Anspruch 1, dadurch gekennzeichnet, daß die Viskosität des flüssigen Feststellbreis geringer als 100 Zentipoise und vorteilhafterweise geringer als 20 Zentipoise ist.

3. Verfahren nach Anspruch 1 oder 2, dadurch gekennzeichnet, daß die Schlagfrequenz in der Größe von 50 Hz und insbesondere bei 70 Hz liegt.

4. Verfahren nach einem der Ansprüche 1 bis 3, dadurch gekennzeichnet, daß der Eingangsdruck der Flüssigkeit in der Kammer (17) des Zylinders (13) in der Größe von 80 MPa (800 bar) und insbesondere in der Größe von 100 MPa (1000 bar) liegt.

5. Verfahren nach einem der vorhergehenden Ansprüche, dadurch gekennzeichnet, daß der Feststellbrei auf der Basis von Zement ausgebildet ist und einem Verhältnis c/e entspricht, das in der Nähe von 1 liegt oder gleich 1 ist, wobei c = Gewicht des Zements in dem Brei und e = Gewicht des Wassers ist.

6. Verfahren nach einem der vorhergehenden Ansprüche, dadurch gekennzeichnet, daß momentane Steigerungen (AP) des Staudrucks der Pumpe (21) veranlaßt werden und daß die Schläge auf die Armatur (1) im Maximum mit diesen Drucksteigerungen synchronisiert werden.

7. Verfahren nach einem der vorhergehenden Ansprüche, dadurch gekennzeichnet, daß in den längsverlaufenden Durchlaß (7) der Armatur (1) ein Rohr (33) eingeführt wird, das unabhängig von der Armatur (1) vorzugsweise halbstarr ist und den den Amboß bildenden Zylinder (13b) durch eine seitliche Passage (34) durchdringt, wobei das Rohr direkt mit der Pumpe verbunden ist und an der Spitze (6) der Armatur durch eine Düse (8c) mündet.

8. Verfahren nach einem der vorhergehenden Ansprüche, bei dem eine hydraulische Schlagwelle erzeugt wird, dadurch gekennzeichnet, daß die Parameter des Systems derart gewählt werden, daß die hydraulische Schlagwelle an der im Boden befindlichen Spitze (6) der Armatur praktisch gleichzeitig mit, aber geringfügig vor der mechanischen Schlagwelle eintrifft, d. h. mit einem Zeitabstand unter einem Zehntel und vorzugsweise unter einem Hundertstel der Schagperiode.

9. Vorrichtung zum Durchführen eines Verfahrens nach einem der vorhergehenden Ansprüche, die aufweist: eine Armatur (1) mit einem längsverlaufenden Durchlaß (7), der an seiner Erdseite offen ist, eine Verbindungseinrichtung (12) mit einem Zylinder (13), der einen Amboß bildet, welcher eine Kammer (17) begrenzt, die mit dem längsverlaufenden Durchlaß (7) der Armatur (1) kommuniziert, wobei der Zylinder (13) starr mit dem Kopf der Armatur (1) verbunden ist, Mittel, um zu dem im Boden befindlichen Ende des Durchlasses (7) unter Druck ein Feststellmittel einzuführen, und Mittel zum Aufschlagen auf den Zylinder, der den Schlag mechanisch auf die Armatur überträgt,

dadurch gekennzeichnet, daß die Mittel zum Einführen des Feststellmittels in die Kammer (17) Pumpmittel (21) aufweisen, die derart ausgebildet sind, daß der statische Druck der Flüssigkeit über 20 MPa (200 bar) liegt, wobei die Mittel zum Schlagen einen an einer Gleitstütze (3) montierten Schlagbohrhammer (2) aufweisen, welcher mit einer Frequenz arbeitet, die ausreicht, um das Zurückbilden des Bodens zwischen zwei Schlägen zu vermeiden und die über 10 Hz liegt, wobei das Feststellmittel aus einem flüssigen Feststellbrei besteht.

10. Vorrichtung nach Anspruch 9, dadurch gekennzeichnet, daß Steuermittel (25) Vorgesehen sind, die momentane Steigerungen (AP) des Staudrucks der Pumpe (21) veranlassen, wobei die Frequenz und die Phase der Schlage aufgrund dieser momentanen Steigerungen (AP) des Staudrucks gesteuert sind.

11. Verankerungselement zum Durchführen eines Verfahrens nach einem der Ansprüche 1 bis 8, bestehend aus einer Armatur (1) mit einem längsverlaufenden Durchlaß (7), der an seinem in der Erde befindlichen Ende offen ist, dadurch gekennzeichnet, daß der Durchmesser der Ausgangsöffnung (8, 8a) des Durchlasses (7) oder eines in diesen Durchlaß (7) eingeführten Rohrs (33) relativ gering ist, derart, daß die Öffnung (8, 8a) eine Art Düse bildet, wobei der Durchmesser in der Größe von einigen Millimetern und vorzugsweise in der Größe von 2 mm liegt.
